# EUROPÄISCHE PATENTSCHRIFT

(11) **EP 2 491 250 B1**
(45) Veröffentlichungstag und Bekanntmachung des Hinweises auf die Patenterteilung: **04.05.2016**
(21) Anmeldenummer: 10810819.2
(22) Anmeldetag: 21.10.2010
(51) Int. Cl.: F04D 25/06, F01P 5/04

(54) **AXIALLÜFTER**
AXIAL FAN
VENTILATEUR AXIAL

(30) Priorität: 22.10.2009 DE 102009050369
(43) Veröffentlichungstag der Anmeldung: 29.08.2012
(73) Patentinhaber: Magna Electronics Europe GmbH & Co. KG, 63877 Sailauf (DE)
(72) Erfinder: MAIER, Erich, 97078 Würzburg (DE); MCLENNAN, Paul, London ON N6H 5R9 (CA); JONES, Robert, London ON N6K 2S2 (CA)
(74) Vertreter: Rausch, Gabriele
(86) Internationale Anmeldenummer: PCT/DE2010/001221
(87) Internationale Veröffentlichungsnummer: WO 2011/047665

(56) Entgegenhaltungen:
- EP-A2- 0 921 318
- US-A1- 2004 126 232
- US-A1- 2010 215 505

## Beschreibung

Die vorliegende Erfindung betrifft einen Axiallüfter und insbesondere einen Axiallüfter für ein Kühlermodul in einem Kraftfahrzeug.

Einen gebräuchlichen Axiallüfter für ein Kühlermodul eines Kraftfahrzeugs zeigt das Dokument EP 1 892 421 A2. Dieser Axiallüfter ist mit einer Nabe zur Verbindung des Lüfterrad mit einem elektrischen Antriebsmotor ausgerüstet, die im Wesentlichen topfförmig ausgebildet ist und einen Stirnbereich sowie einen im Wesentlichen zylindrischen Umfangsbereich aufweist. Als Neuerung wird vorgeschlagen, dass die Verbindung torsionsweich ausgebildet ist. Allerdings bleibt mit den gebräuchlichen Axiallüftern der Nachteil einer verhältnismäßig großen Baulänge. Dies steht der Forderung nach immer flacheren Kühlermodulen entgegen.

EP0921318 A1 zeigt eine Motor angetriebene Gebläseanordnung, wobei eine Nabe eine Mehrzahl von Lüfterflügeln, die sich radial davon nach Luft gekühlten bürstenlosen Motor für eine Drehung erstrecken, so dass die Nabe drehbar von dem Motor angetrieben wird. Dabei bilden Polrad und und Lüfterrad dieselbe Fläche aus. Die vorliegende Erfindung stellt sich damit die Aufgabe, einen Axiallüfter für ein besonders flaches Kühlermodul bereit zu stellen und schlägt zur Lösung einen Axiallüfter mit den Merkmalen nach dem Anspruch 1 vor.

Vorteilhafte Ausgestaltungen und Weiterbildungen des erfindungsgemäßen Axiallüfters sind in den Unteransprüchen angegeben.

Die Erfindung wird nachfolgend anhand in den Zeichnungen dargestellter Ausführungsbeispiele beschrieben. Darin zeigen:
- Fig. 1: eine schematisch vereinfachte perspektivische Explosionsdarstellung eines ersten erfindungsgemäßen Axiallüfters für ein Kraftfahrzeug von der Vorderseite;
- Fig. 2: eine perspektivische Aufsicht auf das Polrad des Elektromotors in dem ersten Axiallüfter gemäß Fig. 1 von der Vorderseite;
- Fig. 3: eine schematisch vereinfachte perspektivische Teilaufsicht auf das Lüfterrad in dem ersten Axiallüfter gemäß Fig. 1 von der Vorderseite;
- Fig. 4: eine schematisch vereinfachte perspektivische Teilaufsicht auf ein alternativ ausgestaltetes Lüfterrad eines zweiten Axiallüfters von der Vorderseite; und
- Fig. 5: eine schematisch vereinfachte perspektivische Teilaufsicht auf ein alternatives Lüfterrad eines zweiten Axiallüfters von der Rückseite.

Gemäß den Fig. 1 bis 3 umfasst eine erste Ausführungsform eines erfindungsgemäßen Axiallüfters einen Elektromotor 1 mit einem starr gekoppelten Lüfterrad 6. Das Lüfterrad 6 ist dazu mit dem Polrad 2 des Elektromotors 1 fest verbunden. Zu dieser Verbindung tragen verschiedene Laschen des Lüfterrads 6, mehrere Haltezungen 3 des Polrads 2, verschiedene Aussparungen 4, 5 im Polrad 2 und eine Anzahl von Befestigungsschrauben 9 bei, in der nachfolgend im Einzelnen beschrieben Weise bei.

Gemäß der Explosionsdarstellung in Fig. 1 weist das Lüfterrad 6 einen zylindrisch ausgebildeten Innenbereich auf, der vorgesehen ist, das zylindertopfförmige Polrad 2 des Elektromotors 1 aufzunehmen. Durch eine geeignet enge Passung zwischen den zylindrischen Oberflächen an Polrad 2 und Lüfterrad 6 wird dieses im Verhältnis zur Motorwelle zentrisch und kippsicher ausgerichtet. Ferner liegt das Lüfterrad 6 in axialer Richtung gegen mehrere über den Umfang des Polrads verteilte Haltezungen 3 an. Die betreffenden Kontaktflächen liegen vorzugsweise in einer senkrecht zur Drehachse verlaufenden Ebene, die hinter die Oberfläche des Bodenbereichs des Polrads 2 zurück versetzt ist. Dadurch ist eine Anordnung möglich, in der keine Teile des Lüfterrads 6 vor der durch den Bodenbereich des Polrads 2 vorgegebenen Ebene liegen. Dies ist eine notwendige Voraussetzung für eine besonders kurze Baulänge des Axiallüfters. Eine Anzahl von geschlitzten Abdecklaschen 7 am Lüfterrad 6 ist dazu vorgesehen, die durch das Herstellverfahren bedingten Aussparungen 4 neben den Haltezungen 3 abzudecken und den Zutritt von Fremdkörpern in das Innere des Elektromotors 1 zu verhindern. Weiterhin ist eine Anzahl von kräftig ausgebildeten Mitnehmerlaschen 8 am Lüfterrad 6 vorgesehen. Diese Mitnehmerlaschen 8 greifen in eine Anzahl zweiter Ausnehmungen 5 im Polrad 2. Dadurch wird ein Verdrehen des Lüfterrads 6 im Verhältnis zum Polrad 2 verhindert. Ein ungewolltes Lösen des Lüfterrads 6 vom Polrad 2 wird durch drei Befestigungsschrauben 9 vermieden. Vorzugsweise sind diese Befestigungsschrauben 9 wie in den Zeichnungen dargestellt innerhalb der Kontaktflächen zwischen den Haltelaschen 3 und dem Lüfterrad 6 angeordnet.

In einer alternativen, zweiten Ausführungsform eines erfindungsgemäßen Axiallüfters sind gemäß den Fig. 4 und 5 die Haltezungen 3' im Bereich des Rands des Polrads 2' angeordnet. Dementsprechend befinden sich die korrespondierenden Anlageflächen an der Unterseite des Lüfterrads 6'. Die in der ersten Ausführungsform durch das Herstellverfahren bedingten ersten Ausnehmungen 4 entfallen hier. Dementsprechend brauchen auch keine Abdecklaschen vorgesehen zu werden. Die Übertragung des Drehmoments wird durch eine größere Anzahl kleinerer Mitnehmerlaschen 8' bewirkt, die in vertiefte Ausnehmungen am Rand des Bodenbereichs des Polrads 2' eingreifen.

In beiden vorstehend beschriebenen Ausführungsformen eines erfindungsgemäßen Axiallüfters bieten erkennbar gleichermaßen die vorteilhafte und kostengünstige Möglichkeit, das Polrad 2 des Elektromotors 1 durch ein einfaches Press- oder Ziehverfahren aus einem Blechzuschnitt herzustellen. In der ersten bevorzugten Ausführungsform lassen sich die Haltezungen 3 durch im Bodenbereich verlaufende C-förmige Schnitte anlegen, deren Inneres nach außen umgeschlagen wird. In der zweiten Ausführungsform werden die Haltezungen 3 des Polrads 3 durch einen abschnittsweise ausgeschnittenen Bundbereich gebildet.

### Bezugszeichenliste

| | |
|---|---|
| Elektromotor | 1 |
| Polrad | 2 |
| Haltezungen | 3 |
| Ausnehmungen, erste | 4 |
| Ausnehmungen, zweite | 5 |
| Lüfterrad | 6 |
| Mitnehmerlaschen | 7 |
| Abdecklaschen | 8 |
| Befestigungsschrauben | 9 |

## Patentansprüche

1. Axiallüfter, aufweisend einen Elektromotor (1) mit einem Polrad (2) und ein daran angebrachtes Lüfterrad (4), wobei das Polrad (2) eine zylindertopfförmige Gestalt hat, auf den das Lüfterrad (3) mit einem vollständig oder abschnittsweise zylindrischen Teil passend aufgeschoben ist, **dadurch gekennzeichnet, dass** das Lüfterrad (6)vollständig hinter der durch die Bodenfläche des Polrads (2) vorgegebenen Ebene liegt und an einer Anzahl von Haltezungen (3) befestigt ist, die in einer senkrecht zur Motorachse (A) verlaufenden Ebene vom Umfang des Polrads (2) abstehen, wobei die Haltezungen (3) hinter der Oberfläche des Bodens des Polrads (2) angeordnet sind.

2. Axiallüfter nach Anspruch 1, wobei die Haltezungen (3) in einem geringen Abstand hinter dem Boden des Polrads (2) angeordnet sind.

3. Axiallüfter nach Anspruch 1, wobei die Haltezungen (3) im Bereich des Randes des Polrads (2) angeordnet sind.

4. Axiallüfter nach einem der vorangehenden Ansprüche, wobei das Drehmoment des Elektromotors (1) durch eine Anzahl von zweiten Ausnehmungen (5) in dem Polrad (2) auf darin aufgenommene Mitnehmerlaschen des Lüfterrads (6) übertragen wird.

5. Axiallüfter nach einem der Ansprüche, wobei das Polrad (2) in einem Press- oder Ziehverfahren aus einem Blechstück herstellbar ist und dabei die Haltezungen (3) durch nach außen umgeschlagene bodenseitige Ausschnitte bildbar sind.

## Claims

1. Axial fan, having an electric motor (1) with a rotor (2) and a fan wheel (4) which is attached to it, the rotor (2) having a cylindrical pot-shaped design, onto which the fan wheel (3) is pushed in a fitting manner with a part which is completely cylindrical or is cylindrical in sections, **characterized in that** the fan wheel (6) lies completely behind the plane which is defined by the bottom face of the rotor (2), and is fastened to a number of holding tabs (3) which protrude from the circumference of the rotor (2) in a plane which runs perpendicularly with respect to the motor axis (A), the holding tabs (3) being arranged behind the surface of the bottom of the rotor (2).

2. Axial fan according to Claim 1, the holding tabs (3) being arranged at a slight spacing behind the bottom of the rotor (2).

3. Axial fan according to Claim 1, the holding tabs (3) being arranged in the region of the edge of the rotor (2).

4. Axial fan according to one of the preceding claims, the torque of the electric motor (1) being transmitted by way of a number of second recesses (5) in the rotor (2) to drive lugs of the fan wheel (6) which are received therein.

5. Axial fan according to one of the claims, it being possible for the rotor (2) to be produced from a sheet metal piece in a pressing or drawing process, and it being possible for the holding tabs (3) to be formed in the process by way of bottom-side cut-outs which are turned over towards the outside.

## Revendications

1. Ventilateur axial, présentant un moteur électrique (1) avec une roue polaire (2) et une roue de ventilateur (4) montée sur celle-ci, la roue polaire (2) présentant une forme en culasse de cylindre, sur laquelle la roue de ventilateur (3) est poussée de manière ajustée avec une partie complètement ou partiellement cylindrique, **caractérisé en ce que** la roue de ventilateur (6) est située complètement derrière le plan prédéfini par la surface de fond de la roue polaire (2) et est fixée à une pluralité de langues de retenue (3) qui font saillie dans un plan s'étendant perpendiculairement à l'axe de moteur (A) depuis la périphérie de la roue polaire (2), les langues de retenue (3) étant disposées derrière la surface du fond de la roue polaire (2).

2. Ventilateur axial selon la revendication 1, dans lequel les langues de retenue (3) sont disposées à une faible distance derrière le fond de la roue polaire (2).

3. Ventilateur axial selon la revendication 1, dans lequel les langues de retenue (3) sont disposées dans la région du bord de la roue polaire (2).

4. Ventilateur axial selon l'une quelconque des revendications précédentes, dans lequel le couple du moteur électrique (1) est transmis par une pluralité de deuxièmes évidements (5) dans la roue polaire (2) à des pattes d'entraînement de la roue de ventilateur (6) reçues dans ceux-ci.

5. Ventilateur axial selon l'une quelconque des revendications précédentes, dans lequel la roue polaire (2) peut être fabriquée à partir d'une pièce en tôle dans un procédé de pressage ou d'emboutissage et les langues de retenue (3) peuvent en l'occurrence être formées par des découpes du côté du fond, repliées vers l'extérieur.
